# FASCICULE DE BREVET EUROPEEN

(11) **EP 0 029 404 B1**
(45) Date de publication et mention de la délivrance du brevet: **11.01.1984**
(21) Numéro de dépôt: 80440004.2
(22) Date de dépôt: 07.11.1980
(51) Int. Cl.: E05B 63/20, E05C 9/04

(54) **Crémone, en particulier crémone-serrure pour porte, porte-fenêtre ou analogue**
Treibstangengetriebe, insbesondere Treibstangenschlossgetriebe für Türen, Fenstertüren od. dgl.
Casement bolt, especially casement bolt lock for a door, French window or the like

(30) Priorité: 14.11.1979 FR 7928510
(43) Date de publication de la demande: 27.05.1981
(62) Demande divisionnaire de: 82108311.0
(73) Titulaire: FERCO INTERNATIONAL Usine de Ferrures de Bâtiment Société à responsabilité limitée dite:, F-57400 Reding Petit-Eich (FR)
(72) Inventeur: Schuster, Bernard, F-57400 Reding (FR)
(74) Mandataire: Aubertin, François

## Description

L'invention concerne une crémone, en particulier une crémone-serrure pour porte, porte-fenêtre ou analogue, présentant, dans un mécanisme solidaire de l'ouvrant, un fouillot rappelé en position de repos après actionnement d'une tringle de manoeuvre coulissant le long d'une têtière pourvue d'éléments de verrouillage coopérant avec des gâches solidaires du dormant, la tringle de manoeuvre étant soumise à un rappel en position de verrouillage par un élément élastique et immobilisable en position de déverrouillage au moyen d'un dispositif d'accrochage comportant un poussoir, une butée et un cran, une rampe solidaire du dormant étant prévue pour manoeuvrer le dispositif d'accrochage et libérer la tringle de manoeuvre dudit dispositif d'accrochage.

On connaît déjà par le document DE-B-1 062 143, une crémone serrure correspondant au préambule de la revendication 1. Dans ce document, chacune des deux tringles coulissantes comporte au moins un élément de verrouillage pénétrant dans une gâche solidaire du dormant. Les tringles sont immobilisables en position de déverrouillage par un dispositif d'accrochage. Ce dispositif d'accrochage se compose d'une butée ménagée sur l'une des tringles coulissantes et d'un poussoir transversal à rappel élastique pourvu d'un cran coopérant avec la butée. Ce dispositif d'accrochage est logé dans le boîtier de la crémone-serrure et le poussoir est situé à proximité immédiate du pêne demi-tour. Ce poussoir transversal s'escamote lors de la fermeture de l'ouvrant par l'intermédiaire d'une gâche solidaire du dormant de la porte-fenêtre, ce qui permet aux tringles coulissantes de reprendre leur position de verrouillage.

Du fait que le dispositif d'accrochage est logé dans le boîtier, il est nécessaire de réaliser dans le chant de l'ouvrant une entaille importante, ce qui affaiblit l'ouvrant à l'emplacement de cette entaille. De plus, toute porte s'affaisse avec le temps. C'est pourquoi, il faut donner à la lumière des gâches dans laquelle vient se loger le pêne une hauteur importante. La crémone-serrure risque de se bloquer lorsque la porte s'est affaissée car le poussoir, disposé à proximité immédiate du pêne, risque de s'engager dans ladite lumière et la porte est bloquée. Il sera nécessaire de détruire la porte pour l'ouvrir.

On connaît, par le document FR-A-1 564 650, une crémone-serrure solidaire de l'ouvrant d'une porte ou porte-fenêtre comportant une tringle manoeuvrable dans sa position de verrouillage par un soulèvement de la poignée de manoeuvre rappelée ensuite en position de repos par un ressort de rappel agissant après l'actionnement de la tringle coulissante sur le fouillot solidaire de la poignée de manoeuvre. Toutefois, le soulèvement de la poignée est une manoeuvre inhabituelle.

On connaît, par ailleurs, par le document DE-C-28 205, un verrou logé dans le chant d'un des battants d'une porte, porte-fenêtre comportant au moins deux battants. Ce verrou comporte une tringle coulissante maintenue en position escamotée par un dispositif d'accrochage. Cette tringle coulissante est soumise à l'action d'un ressort. Le dispositif d'accrochage comporte un poussoir agissant sur un ressort pourvu d'un cran coopérant avec une butée formée d'une entaille réalisée dans l'extrémité inférieure de la tringle coulissante. Toutefois, il ne s'agit que d'un verrou ne pouvant être amené en position déverrouillée qu'après ouverture du premier battant pour pouvoir accéder aux moyens permettant d'agir sur la tringle coulissante.

Toutefois, aucune de ces crémones ne permet une fermeture facile et/ou sans danger de l'ouvrant par simple poussée exercée sur celui-ci.

En effet, dans le document FR-A-1 564 650 précité, le soulèvement de la poignée pour faire passer, lors de la fermeture de l'ouvrant, la tringle en position de verrouillage, est une manoeuvre inhabituelle. A chaque installation d'une telle crémone, il est nécessaire de prendre de nombreuses précautions, notamment celle d'informer toute personne pouvant être appelée à fermer l'ouvrant, de la manoeuvre inhabituelle et contraire aux usages de la poignée. A défaut de ces précautions, on risque la détérioration de la crémone.

De même, la crémone-serrure décrite dans le document DE-B-1 062 143 précité présent l'inconvénient d'une poignée immobilisée dans une position correspondant à la position déverrouillée des tringles. Si, lors de la fermeture de l'ouvrant les tringles sont rappelées avec beaucoup de force pour garantir un bon verrouillage, la poignée revient également avec beaucoup de force à sa position initiale et risque de blesser le manipulant de la crémone-serrure. Si, par contre, les tringles sont rappelées par des éléments élastiques ayant une certaine souplesse, le bon verrouillage et, par conséquent, une bonne application de l'ouvrant contre le dormant sont compromis.

La présente invention a pour but de remédier à ces inconvénients. L'invention telle qu'elle est caractérisée dans les revendications résout le problème consistant à créer une crémone, en particulier une crémone-serrure permettant, sans agrandissement du boîtier, une fermeture facile de l'ouvrant sans manoeuvre inhabituelle tel que le soulèvement de la poignée et sans danger pour l'opérateur en supprimant le retour brusque de la poignée en position horizontale lors de la fermeture de l'ouvrant de la porte par poussée.

Les avantages obtenus grâce à cette invention consistent essentiellement en ceci qu'il est possible de loger la crémone-serrure conforme à l'invention dans l'entaille habituelle réalisée dans le chant de l'ouvrant et, avec des moyens extrêmement simples, de stocker une force de rappel importante lorsque l'opérateur comprime le ressort de rappel de la tringle au moment de l'ouverture de l'ouvrant et de maintenir la tringle en position de déverrouillage. Il suffit, lors de la fermeture de l'ouvrant de la porte-fenêtre, de donner une faible poussée dégageant la butée de telle façon que le ressort de rappel puisse se détendre et rappeler la tringle en position de verrouillage. De cette manière, la crémone-serrure, objet de la présente invention, permet avec des moyens économiques, de fermer l'ouvrant d'une porte ou porte-fenêtre comme si celle-ci était équipée d'un bec de cane ou d'une serrure classique et de plaquer l'ouvrant fortement contre le dormant.

Une utilisation avantageuse de l'invention se caractérise en ce que la butée, la rampe et le poussoir sont aménagés approximativement au milieu entre deux points de verrouillage de la crémone ou de la crémone-serrure.

L'avantage de cette disposition consiste dans la possibilité d'avoir recours à une forme de réalisation extrêmement simple en se servant de l'élasticité même de la tringle pour son accrochage ou son décrochage du cran solidaire de l'ouvrant.

Selon un mode de réalisation préférential de l'invention, la butée de la tringle de manoeuvre est aménagée en face d'une têtière recouvrant et guidant la tringle de manoeuvre, le cran, solidaire de l'ouvrant, est disposé sur la têtière en face de la tringle de manoeuvre et le poussoir solidaire de la tringle de manoeuvre traverse un orifice réalisé dans la têtière.

Ces aménagements permettent d'appliquer l'objet de l'invention aux crémones et aux crémones-serrures monoblocs posées en feuillure sur le chant de l'ouvrant et du dormant.

Pour permettre l'adaptation d'une crémone-serrure, conforme à l'invention, aux variations du jeu en feuillure résultant des tolérances de fabrication et/ou des variations de dimensions dues aux variations atmosphériques, le poussoir est fileté et vissé de manière freinée dans un orifice taraudé de la tringle et comporte une prise pour un outil de réglage.

Selon une variante de l'invention, il est prévu que la butée de la tringle est constituée par une partie élastique additionelle et que le poussoir, agissant transversalement sur cette partie élastique, est solidaire de la têtière de la crémone ou de la crémone-serrure.

Cette variante trouve son application lorsqu'il est nécessaire de disposer les éléments proposés par l'invention près d'un guidage de la tringle interdisant l'emploi de l'élasticité inhérente à la tringle.

D'autres caractéristiques de l'invention résultent de la description ci-dessous prévoyant, en plus, la combinaison de l'objet de l'invention avec un dispositif de réglage de la force de rappel de la tringle. Un tel dispositif de réglage fait l'objet de la demande divisionnaire numéro 82 100 311.0 déposée le 9 Septembre 1982.

L'invention est exposée ci-après plus en détail à l'aide de dessins représentant seulement un mode d'exécution.

La figure 1 est une vue en perspective d'une crémone-serrure conforme à l'invention.
La figure 2 est une vue en élévation de la crémone-serrure, en particulier dispositif d'accrochage de la tringle, la crémone-serrure étant en position de déverrouillage.
La figure 3 est une vue en élévation du dispositif d'accrochage de la tringle au moment du décrochage et avant rappel de la tringle en position de verrouillage.
La figure 4 est une vue en élévation d'un poussoir réglable.
La figure 5 est une vue en élévation du dispositif d'accrochage de la tringle selon un autre mode de réalisation, la crémone-serrure étant en position de déverrouillage.
La figure 6 est une vue en élévation du dispositif d'accrochage de la tringle selon cet autre mode de réalisation, au moment du décrochage et avant rappel de la tringle en position de déverrouillage.

On se réfère à la figure 1.

La crémone-serrure 1 comporte un boîtier 2 renfermant un mécanisme 3 par l'intermédiaire duquel on déplace une tringle de manoeuvre 4 pourvue d'éléments de verrouillage 5, 6, 7. Cette crémone-serrure 1 est lardée à partir de la feuillure dans le chant vertical de l'ouvrant. La tringle de manoeuvre 4 est recouverte et guidée par une têtière 8. Cette têtière 8 présente des lumières 9, 10, 11 à travers lesquelles les éléments de verrouillage 5, 6, 7 font saillies. L'extrémité proéminente de ces éléments de verrouillage 5, 6, 7 coopère avec des gâches disposées en feuillure sur le chant vertical du dormant.

La têtière 8 est traversée par des trous fraisés 12, 13, 14 dans lesquels on engage les éléments de fixation permettant de fixee la crémone-serrure sur l'ouvrant. Bien entendu, à l'emplacement des éléments de fixation, la tringle de manoeuvre 4 comporte des lumières.

On dispose également dans le chant vertical du dormant une rampe 15 traversée par des trous 16, 17 pour assurer la fixation de la rampe 15 sur le dormant. Cette rampe 15 comporte un plan incliné 18 s'étendant depuis la paroi 20 jusqu'au plan droit 19 de la rampe 15 faisant face à la têtière 8.

On se réfère aux figures 2 et 3 et, en particulier au boîtier 2. Le mécanisme 3 comporte un fouillot 21 présentant deux doigts de commande 22 et 23. Le premier doigt 22 coopère avec un ressort 24. En abaissant la poignée, non visible sur le dessin on implique au fouillot 21 une rotation dans le sens des aiguilles d'une montre et le doigt de commande 22 exerce une traction sur le ressort 24. En relâchant la poignée, le ressort 24 revient à sa position de repos en provoquant le retour du fouillot 21 à sa position horizontale de repos.

Le second doigt de commande 23 coopère avec les chants 25, 26 d'une lumière 27 réalisée dans le talon 28 de la tringle de manoeuvre 4. Le chant supérieur 29 de ce talon 28 comporte un évidement 30 dans lequel est logée l'extrémité 31 d'un ressort de rappel 32 dont l'autre extrémité 33 coopère avec le bras 34 d'un levier coudé 35 pivotant autour d'un axe d'articulation 36. Le bras 37 de ce levier coudé 35 présente un trou taraudé 38 coopérant avec un élément de réglage 39 dont la tête 40 se déplace dans une lumière 41 réalisée dans la face avant 55 de la têtière 8. Toutefois, la largeur de cette lumière 41 est inférieure au diamètre de la tête 40 pour éviter que l'élément de réglage 39 se dissocie de la têtière 8. Par cet élément 39, on peut régler la précontrainte du ressort de rappel 32 et, de ce fait, régler la force de rappel de la tringle de manoeuvre 4.

On dispose, de préférence au milieu entre deux éléments de verrouillage 5, 6, un dispositif d'accrochage 42 de la tringle de manoeuvre 4 (voir figure 1). Ce dispositif d'accrochage 42 comporte un cran 43 réalisé par crévage dans la têtière 8. Le chant supérieur 44 de ce cran 43 coopère avec la paroi supérieure 45 d'une lumière 46 pratiquée dans la tringle de manoeuvre 4 et formant butée. On prévoit à proximité de cette limière 46 un poussoir 47 solidaire de la tringle de manoeuvre 4. Ce poussoir 47 traverse un orifice allongé 48 réalisé dans la têtière 8 et coopère avec le plan incliné 18 de la rampe 15.

Le fonctionnement est le suivant:

On suppose que la crémone-serrure 1 est en position de déverrouillage. Les éléments de verrouillage se trouvent en face de l'entrée des gâches et le ressort 32 est comprimé. En fermant la porte ou porte-fenêtre, le poussoir 47 glisse le long du plan incliné 18 de la rampe 15 en repoussant la tringle de manoeuvre 4. En raison de l'élasticité de la partie 59 de la tringle de manoeuvre 4 comprise entre deux éléments de verrouillage 5, 6, celle-ci s'éloigne de la têtière 8 (selon flèche Fᵢ dans la figure 3). De ce fait, on obtient la dissolution entre le cran 43 et la butée 45 constituée par la paroi de la lumière 46. En raison de la séparation du cran 43 de la butée 45, la tringle de manoeuvre 4 n'est plus accrochée. Le ressort 32 agit et pousse la tringle de manoeuvre 4 vers le bas. Le chant supérieur 25 de la lumière 27 du talon 28 de la tringle de manoeuvre 4 rentre en contact avec le doigt 23 du fouillot 21. La crémone-serrure se trouve ainsi en position de verrouillage et préparée pour son actionnement en position de déverrouillage.

Pour procéder au déverrouillage, on abaisse la poignée et on tourne le fouillot 21 dans le sens des aiguilles d'une montre. Le doigt 23 appliqué contre le chant supérieur 25 de la lumière 27 pousse la tringle de manoeuvre 4 vers le haut. Dès que la tringle de manoeuvre 4 se trouve en position de déverrouillage et que l'on ouvre l'ouvrant, le cran 43 s'engage dans la lumière 46 et la paroi supérieure 45 vient s'accrocher sur le cran 43. En même temps, le poussoir 47 reprend sa position initiale. En relâchant la poignée, le doigt 23 peut pivoter librement dans la lumière 27 sans agir sur la tringle 4 et la poignée sous l'effet du ressort 24 revient automatiquement en position horizontale.

La description ci-dessus concerne un certdin mode de réalisation. Toutefois, on peut facilement concevoir que le cran 43 peut être un élément solidaire de l'ouvrant dans le cas où la crémone-serrure ne comporte pas de têtière 8.

On se réfère à la figure 4.

Selon un mode de réalisation particulier, le poussoir 147 comporte un filetage 149 coopérant avec un orifice taraudé 150 réalisé dans la tringle de manoeuvre 104. Le poussoir 147 est pourvu d'une prise 151 pour un outil permettant ainsi de régler le poussoir 147 et, notamment sa partie saillante 152, ce qui permet l'adaptation de la crémone-serrure aux variations du jeu en feuillure entre l'ouvrant et le dormant résultant des tolérances de fabrication et/ou des variations de dimensions dues aux variations atmosphériques.

On se réfère aux figures 5 et 6.

Parfois, il est nécessaire de disposer les moyens d'accrochage de la tringle à proximité d'un guidage de la tringle interdisant l'emploi de l'élasticité inhérente à la tringle.

A cet effet, on réalise le dispositif 42 selon le mode représenté dans les figures 5 et 6. La têtière 208 comporte un poussoir flexible 253 ayant la forme d'une équerre. Son aile 254 est solidaire de la face avant 255 de la têtière 208 alors que son aile 256 traverse une lumière 257 au-dessus du crévage du cran 243. Le poussoir flexible 253 comporte sur son aile 254 un élément fileté 249 coopérant avec un orifice taraudé 250 réalisé dans l'aile 254. L'élément fileté 249 est pourvu d'une prise 251 pour un outil permettant de régler la saillie du poussoir flexible 253. La face arrière 258 de la tringle de manoeuvre 204 comporte un élément élastique 259 présentant un épaulement 260. Cet épaulement 260 sert de butée et coopère avec le cran 243 pour maintenir la tringle de manoeuvre 204 en position de déverrouillage. La branche 261 et l'épaulement 260 de l'élément élastique 259 sont situés en face d'une lumière 262 réalisée dans la tringle de manoeuvre 204. La longueur de cette lumière 262 est au moins égale à la longueur de la lumière 46 augmentée de la course de la tringle de manoeuvre 204.

Le fonctionnement du dispositif 42, pour assurer le décrochage de la tringle de manoeuvre 204 dès la fermeture de l'ouverture provoquant la mise automatique de la crémone-serrure en position de verrouillage, est le suivant:

L'élément fileté 249 glisse le long du plan incliné 18 de la rampe 15 (voir figure 1) et repousse le poussoir flexible 253 selon la flèche F₂). Le chant 263 de l'aile 256 du poussoir flexible 253 pousse l'épaulement 260 de l'élément élastique 259. De ce fait, il y a rupture de la coopération entre l'épaulement 260 de l'élément élastique 259 de la tringle de manoeuvre 204, et le cran 243, solidaire de la têtière 208. La tringle de manoeuvre 204, sous l'action du ressort 32 (voir figure 2), est automatiquement ramenée en position de verrouillage et, en conséquence, la crémone-serrure verrouille l'ouvrant de la porte ou porte-fenêtre.

## Revendications

1. Crémone, en particulier crémone-serrure pour porte, porte-fenêtre ou analogue, présentant, dans un mécanisme (3) solidaire de l'ouvrant, un fouillot (21) rappelé en position de repos après actionnement d'une tringle de manoeuvre (4, 204) coulissant le long d'une têtière (8, 208), pourvue d'éléments de verrouillage (5, 6, 7) coopérant avec des gâches solidaires du dormant, la tringle de manoeuvre (4, 204) étant soumise à un rappel en position de verrouillage par un élément élastique (32) et immobilisable en position de déverrouillage au moyen d'un dispositif d'accrochage (42) comprenant un poussoir (47, 147, 253), une butée (45, 260) et un cran (43, 243), une rampe (15) solidaire du dormant étant prévue pour manoeuvrer le dispositif d'accrochage (42) et libérer la tringle de manoeuvre (4, 204) dudit dispositif d'accrochage (42), caractérisée en ce que la butée (45, 260) du dispositif d'accrochage (42) est ménagée sur une partie élastique (59) de la tringle de manoeuvre (4, 204) ou un élément élastique (259) assujetti à ladite tringle (4, 204) que le cran (43, 243) du dispositif d'accrochage est ménagé sur la têtière (8, 208), tandis que le poussoir (47, 147, 253) est solidaire de la tringle de manoeuvre (4, 204) ou de la têtière (8, 208).

2. Crémone selon la revendication 1, caractérisée en ce que la butée (45, 260) la rampe (15) et le poussoir (47, 147, 253) sont aménagés approximativement au milieu entre deux points de verrouillage (5, 6) de la crémone ou de la crémone-serrure (1).

3. Crémone selon la revendication 1, caractérisée en ce que la butée (45, 260) de la tringle de manoeuvre (4, 204) est aménagée en face d'une têtière (8, 208) recouvrant et guidant la tringle de manoeuvre (4, 204) que le cran (43, 243) solidaire de l'ouvrant, est disposé sur la têtière (8, 208) en face de la tringle de manoeuvre et que le poussoir (47,147,253) traverse un orifice (48,257) réalisé dans la têtière (8,208).

4. Crémone selon la revendication 1, caractérisée en ce que la rampe (15) comporte un plan incliné (18) s'étendant depuis la paroi (20) jusqu'au plan droit (19) de la rampe (15).

5. Crémone selon la revendication 1, caractérisée en ce que le poussoir (147) est fileté et vissé de manière freinée dans un orifice taraudé (150) de la tringle de manoeuvre (104) et comporte une prise (151) pour un outil de réglage.

6. Crémone selon la revendication 1, caractérisée en ce que la butée (260) de la tringle de manoeuvre (204) est aménagée sur l'élément élastique (259) assujetti à la tringle de manoeuvre (204).

7. Crémone selon les revendications 1 et 6, caractérisée en ce que le poussoir (253) est constitué d'un élément élastique formé de deux ailes (254, 256) dont l'une (254), solidaire de la face avant (255) de la têtière (208), est pourvue d'un élément fileté (249) et dont l'autre (256), disposée perpendiculairement à la première (254) traverse une lumière (257) réalisée dans la têtière (208).

8. Crémone selon les revendications 1 et 6, caractérisée en ce que la tringle de manoeuvre (204) comporte une lumière (262) donnant logement à l'élément élastique (259) lors de la coopération entre la butée (260) et le cran (243) de la têtière (208).

9. Crémone selon la revendication 1, caractérisée en ce que le ressort de rappel (32) est soumis à une précontrainte par l'intermédiaire d'un dispositif de réglage (34 à 41 ).

10. Crémone selon les revendications 1 et 9, caractérisée en ce que le dispositif de réglage (34 à 41) de la précontrainte du ressort de rappel (32) comporte un levier coudé (35) pivotant autor d'un axe d'articulation (36) dont un des bras (37) est pourvu d'un trou taraudé (38) dans lequel est vissé un élément de réglage (39) accessible de la face avant (55) de la têtière (8) et dont l'autre bras (34) coopère avec le ressort de rappel (32).

11. Crémone selon les revendications 1 et 10, caractérisée en ce que l'élément de réglage (39) comporte une tête (40) se déplaçant dans une lumière (41) réalisée dans la têtière (8), la largeur de cette lumière étant inférieure au diamètre de la tête (40) de l'élément de réglage (39).

## Patentansprüche

1. Treibstangengetriebe, insbesondere Treibstangenschloßgetriebe für Türen, Fenstertüren oder dgl. mit einer in einem am Flügel befestigten Mechanismus (3) vorgesehenen Nuß (21), die nach Betätigung einer längs einer Stulpschiene (8, 208) gleitenden Treibstange (4, 204) in Ruhestellung zurückgeführt wird, und bei dem die Treibstange (4, 204) mit Verriegelungsteilen (5, 6, 7) versehen ist die mit an der Zarge befestigten Schließkappen zusammenarbeiten, wobei die Treibstange (4, 204) durch ein federndes Teil (32) in die Verriegelungsstellung rückstellbar und mittels einer Sperrvorrichtung (42) in der Entriegelungsstellung festlegbar ist, die Sperrvorrichtung (42) einen Drücker (47, 147, 253), einen Anschlag (45, 260) und eine Raste (43, 243) aufweist, und wobei eine an der Zarge befestigte Rampe (15) zum Betrieb der Sperrvorrichtung (42) und zum Lösen der Treibstange (4, 204) von der Sperrvorrichtung (42) vorgesehen ist, dadurch gekennzeichnet, daß der Anschlag (45, 260) der Sperrvorrichtung (42) auf einem federnden Teil (59) der Treibstange (4, 204) oder einem an der Treibstange (4, 204) befestigtem federndem Teil (259) angeordnet ist, und daß die Raste (43, 243) der Sperrvorrichtung an der Stulpschiene (8, 208) angeordnet ist, während der Drücker (47, 147, 253) mit der Treibstange (4, 104) oder der Stulpschiene (208) fest verbunden ist.

2. Treibstangengetriebe nach Anspruch 1, dadurch gekennzeichnet, daß der Anschlag (45, 260), die Rampe (15) und der Drücker (47, 147, 253) annähernd in der Mitte zwischen zwei Verriegelungspunkten (5, 6) des Treibstangengetriebes oder des Treibstangenschloßgetriebes (1) angeordnet sind.

3. Treibstangengetriebe nach Anspruch 1, dadurch gekennzeichnet, daß der Anschlag (45, 260) an der Treibstange (4, 204) einer die Treibstange (4, 204) abdeckenden und führenden Stulpschiene (8) gegenüberliegend angeordnet ist, daß die Raste (43, 243), die mit dem Flügel fest verbunden ist, an der Stulpschiene (8, 208) gegenüberliegend der Treibstange (4) angeordnet ist, und daß der Drücker (47,147, 253) eine in der Stulpschiene (8, 208) eingelassene Öffnung (48,257) durchquert.

4. Treibstangengetriebe nach Anspruch 1, dadurch gekennzeichnet, daß die Rampe (15) eine geneigte Ebene (18) aufweist, die sich ausgehend von der Wand (20) bis zur geraden Ebene (19) der Rampe (15) erstreckt.

5. Treibstangengetriebe nach Anspruch 1, dadurch gekennzeichnet, daß der Drücker (147) mit einem Gewinde versehen sowie gehemmt in einer Gewindebohrung (150) der Treibstange (104) eingeschraubt ist und einen Angriff (151) für ein Einstellwerkzeug aufweist.

6. Treibstangengetriebe nach Anspruch 1, dadurch gekennzeichnet, daß der Anschlag (260) der Treibstange (204) auf dem an der Treibstange (204) befestigten federnden Teil (259) angeordnet ist.

7. Treibstangengetriebe nach den Ansprüchen 1 und 6, dadurch gekennzeichnet, daß der Drücker (253) aus einem aus zwei Schenkeln (254, 256) gebildeten federnden Teil besteht, von denen der mit der Vorderseite (255) der Stulpschiene (208) verbundene eine Schenkel (254) mit einem Gewindeteil (249) versehen ist und von denen der andere (256), senkrecht zum ersteren (254) angeordnete Schenkel (256), ein in die Stulpschiene (208) eingelassenes Langloch (257) durchgreift.

8. Treibstangengetriebe nach den Ansprüchen 1 bis 6, dadurch gekennzeichnet, daß die Treibstange (204) ein Langloch (262) aufweist, das der Unterbringung des federnden Teils (259) während des Zusammenwirkens zwischen Anschlag (260) und Raste (243) der Stulpschiene (208) dient.

9. Treibstangengetriebe nach Anspruch 1, dadurch gekennzeichnet, daß die Rückholfeder (32) durch eine Einstellvorrichtung (34 bis 41) mit einer Vorspannung belastet ist.

10. Treibstangengetriebe nach den Ansprüchen 1 bis 9, dadurch gekennzeichnet, daß die Einstellvorrichtung (34 bis 41) für die Vorspannung der Rückholfeder (32) einen Kniehebel (35) aufweist, der um eine Drehachse (36) schwenkbar gelagert ist, dessen einer Arm (37) mit einer Gewindebohrung (38) versehen ist, in der ein Stellglied (39) eingeschraubt ist, das von der Vorderseite (55) der Stulpschiene her zugänglich ist, und dessen anderer Arm (34) mit der Rückholfeder (32) zusammenarbeitet.

11. Treibstangengetriebe nach den Ansprüchen 1 und 10, dadurch gekennzeichnet, daß das Stellglied (39) einen Kopf (40) aufweist, der in einem in der Stulpschiene (8) ausgebildeten Langloch (41) verschoben wird, wobei die Breite des Langlochs unter dem Durchmesser des Kopfes (40) des Stellgliedes (39) liegt.

## Claims

1. Casement bolt, especially casement bolt lock for a door, French window or the like, having, in a mechanism (3) forming an integral part of the leaf, a spring (21) having returned to its position of rest after actuating a rod (4, 204) passing along a runner (8, 208) provided with locking elements (5, 6, 7) interacting with catches forming an integral part of the leaf, the sliding rod (4, 204) being subject to recall to a locking position by an elastic and arrestable element (32) in the unlocked position by means of a catching device (42) comprising a thumb piece (47, 147, 253), a stop (45, 260) and a catch (43, 243), a slide (15) forming an integral part of the frame being provided to manoeuvre the catching device (42) and free the sliding rod (4, 204) from the said catching device (42), characterized by the fact that the stop (45, 260) of the catching device (42) is arranged on an elastic part (59) of the sliding rod (4, 204) or an elastic element (259) fastened to the said sliding rod (4, 204), that the catch (43, 243) of the catching device is arranged in the runner (8, 208), while the thumb-piece (47, 147, 253) is an integral part of the sliding rod (4, 204) or of the runner (208).

2. Casement bolt in accordance with claim 1, characterized by the fact that the stop (45, 260), the slide (15) and the thumb-piece (47, 147, 253) are arranged approximately halfway between two locking points (5, 6) of the casement bolt or the casemant bolt lock.

3. Casement bolt in accordance with claim 1, characterized by the fact that the stop (45, 260) of the operating rod (4, 204) is arranged opposite a runner (8, 208) covering and guiding the operating rod (4, 204), that the catch (43, 243), forming an integral part of the leaf, is arranged on the runner (8, 208) opposite the operating rod (4, 204) and that the thumb-piece (47, 147, 253) passes through an orifice (48, 257) in the runner (8,208).

4. Casement bolt in accordance with claim 1, characterized by the fact that the slide (15) includes an inclined plane (18) extending from the wall (20) to the upright plane (19) of the slide (15).

5. Casement bolt in accordance with claim 1, characterized by the fact that the thumb-piece (147) is threaded and screwed in a restrained manner in a threaded orifice (150) of the operating rod (104) and includes a connection (151) for an adjusting tool.

6. Casement bolt in accordance with claim 1, characterized by the fact that the stop (260) of the operating rod (204) is arranged on the elastic element (259) fastened to the operating rod (204).

7. Casement bolt in accordance with claims 1 to 6, characterized by the fact that the thumb-piece (253) consists of an elastic element made up of two wings (254,256) of which the one (254), forming an integral part of the forward face (255) of the runner (208), is provided with a threaded element (249), and of which the other (256), arranged perpendicularly to the first (254), passes through an aperture (257) made in the runner (208).

8. Casement bolt in accordance with claims 1 to 6, characterized by the fact that the operating rod (204) includes an aperture (262) providing accomodation for the elastic element (259) when there is interaction between the stop (260) and the catch (243) of the runner (208).

9. Casement bolt in accordance with claims 1, characterized by the fact that the return spring (32) is subject to a prior constraint through an adjusting device (34 to 41).

10. Casement bolt in accordance with claims 1 to 9, characterized by the fact that the device (34 to 41) adjusting the prior constraint of the return spring (32) comprises an angle lever (35) pivoting around a hinge pin (36) of which one of the arms (37) is provided with a threaded hole (38) into which is screwed an adjusting element (39) accessible from the forward face (55) of the runner (8) and of which the other arm (34) intracts with the return spring (32).

11. Casement bolt in accordance with claims 1 and 10, characterized by the fact that the adjusting element (39) comprises a head (40) moving in an aperture (41) made in the runner (8), the width of such aperture being smaller than the diameter of the head (40) of the adjusting element (39).
